# FASCICULE DE BREVET EUROPEEN

(11) **EP 0 269 530 B1**
(45) Date de publication et mention de la délivrance du brevet: **09.09.1992**
(21) Numéro de dépôt: 87420287.2
(22) Date de dépôt: 23.10.1987
(51) Int. Cl.: H01H 9/34

(54) **Chambre de coupure d'un disjoncteur électrique**
Lichtbogenkammer für einen elektrischen Schalter
Arc chamber for an electrical switch

(30) Priorité: 06.11.1986 FR 8615621
(43) Date de publication de la demande: 01.06.1988
(73) Titulaire: MERLIN GERIN, F-38050 Grenoble Cédex (FR)
(72) Inventeur: Menier, Alain, F-38050 Grenoble Cedex (FR); Lattard, Daniel, F-38050 Grenoble Cedex (FR); Cambon, Gérard, F-38050 Grenoble Cedex (FR); Marcone, Louis, F-38050 Grenoble Cedex (FR); Vachez, Philippe, F-38050 Grenoble Cedex (FR)
(74) Mandataire: Ritzenthaler, Jacques

(56) Documents cités:
- EP-A- 0 047 696
- DE-B- 1 690 463
- DE-U- 7 020 036
- FR-A- 869 613
- FR-A- 1 194 613
- FR-A- 1 350 127
- GB-A- 2 061 619

## Description

L'invention concerne la chambre de coupure d'un disjoncteur électrique à boîtier moulé comportant un contact fixe et un contact mobile qui, au moment de leur séparation, forment un arc entre eux, une paroi comportant des ouvertures divisant la chambre en deux parties.

Dans les disjoncteurs connus, notamment les disjoncteurs miniatures, on prévoit normalement dans le boîtier du disjoncteur, à la sortie de la chambre de coupure, un orifice d'échappement des gaz produits lors de la coupure.

Il est également connu de disposer dans l'orifice d'échappement des écrans poreux, par exemple dans le document FR-A-2 508 230 de la demanderesse, ou des grilles métalliques à mailles fines destinés à filtrer, refroidir et désioniser le gaz.

Dans le document DE-U-7 020 036 une plaque isolante perforée est disposée entre l'orifice d'échappement des gaz et les tôles de refroidissement et de désionisation de manière à éviter un réamorçage de l'arc.

L'échappement des gaz conduit parfois à des manifestations extérieures, sonores notamment, non désirées. La suppression de l'orifice d'échappement, qui permettrait bien entendu de supprimer ces manifestations, conduirait, pour un volume inchangé de la chambre de coupure ou du boîtier à des surpressions intolérables pouvant conduire à des explosions.

L'invention a pour but d'éliminer les manifestations extérieures dues à l'échappement des gaz de coupure et à permettre la réalisation d'une chambre à pouvoir de coupure élevée, sans en augmenter le volume, tout en maintenant la pression à l'intérieur du disjoncteur à des valeurs acceptables.

La chambre de coupure selon l'invention est caractérisée en ce que la surface totale des ouvertures de ladite paroi est comprise entre 1 et 8 % de la surface totale de la paroi, la première partie de la chambre de coupure constituant la chambre de formation d'arc et la deuxième partie constituant une chambre quasiétanche de refroidissement des gaz, sans orifice d'échappement vers l'extérieur, dont le volume est compris entre 20 et 60 % du volume total de la chambre de coupure.

D'autres avantages et caractéristiques ressortiront plus clairement de l'exposé qui va suivre d'un mode de mise en oeuvre de l'invention, donné à titre d'exemple non limitatif et réprésenté aux dessins annexés, dans lesquels :
- les figures 1 et 2 sont des vues schématiques, en coupe axiale, de deux modes de réalisation d'un disjoncteur basse-tension comportant une chambre de coupure selon l'invention ;
- la figure 3 est une vue de face de la paroi quasi-étanche, disposée dans la chambre de coupure du disjoncteur des figures 1 et 2.

Sur les figures 1 et 2, un pôle de disjoncteur miniature comporte un boîtier 10 en matériau isolant moulé, ayant sur sa face avant 12 une manette 14 de manoeuvre et sur les deux faces latérales étroites des bornes de connexion 16 et 18. A l'intérieur du boîtier sont logés un contact mobile 20 et un contact fixe 22, relié électriquement par un conducteur 24 à la borne 16. Le contact mobile est commandé par un mécanisme de commande, désigné par le repère général 26, reliant la manette 14 au contact mobile 20. Dans le boîtier sont également logés un déclencheur thermique formé par un bilame 28 et un déclencheur électromagnétique 30, susceptibles de provoquer, en cas de surcharge ou de court-circuit, une ouverture automatique des contacts 20, 22. La partie inférieure du boîtier 10 renferme une chambre de coupure.

Le conducteur de connexion 24 se prolonge au-delà du contact fixe 22 pour constituer une électrode ou corne d'arc 32.

Le côté supérieur de la chambre de coupure est délimité par une électrode ou corne d'arc 34 électriquement reliée à la borne de connexion 18. Les cornes d'arc 32, 34, sont agencées de manière à capter un arc tiré entre les contacts 20, 22, lors de leur séparation.

Un tel disjoncteur, décrit en détail notamment dans le brevet français n^{o} 2 344 949 de la demanderesse, est bien connu des spécialistes et il est inutile de décrire plus en détail son agencement ou son fonctionnement.

Selon l'invention, une paroi quasi-étanche 36, représentée de face sur la figure 3, divise la chambre de coupure en deux parties. Seule la première partie 38 où se forme l'arc reste accessible à l'arc. La deuxième partie 40 de la chambre de coupure, qui ne comporte pas d'orifice d'échappement des gaz vers l'extérieur, constitue une chambre de refroidissement pour les gaz. La paroi 36 comporte des ouvertures 42 dont la surface totale est comprise entre 1 et 8 %, de préférence 1 à 5 % de la surface totale de la paroi. Un fonctionnement optimum est obtenu avec des ouvertures dont la surface constitue 2 à 3 % de la surface totale de la paroi. A titre d'exemple, pour un disjoncteur basse-tension miniature du type de celui représenté sur les figures, une paroi 36 de 200 mm2 comporte des ouvertures de 4 mm2. A titre d'exemple, ces ouvertures peuvent être réalisées sous la forme d'un ou plusieurs trous 42, comme représenté sur la figure 2 (4 trous de 1 mm de diamètre) ou d'une ou plusieurs fentes.

Des écoulements de Darcy ont lieu et les gaz produits dans la zone d'arc 38 diffusent à travers les orifices 42 de la paroi 36, dans la chambre 40, qui assure une protection thermique suffisante permettant le refroidissement des gaz chauds. Le refroidissement du gaz dans la chambre 40 provoque un léger déséquilibre des pressions de part et d'autre de la paroi 36 et entretient le phénomène de diffusion.

La chambre de coupure est ainsi divisée en deux zones, une zone d'arc 38, dans laquelle les gaz sont à forte température, mais où leur densité reste faible, et une zone de refroidissement ou chambre d'expansion 40, dans laquelle se produit un refroidissement important des gaz et où leur densité augmente.

La diminution du volume accessible à l'arc pour un volume accessible aux gaz constant , permet de fortes diminutions des pressions. Dans le mode de réalisation particulier représenté sur la figure 1, la paroi 36 est située dans la zone médiane de la chambre de coupure, l'extrémité libre de la corne d'arc 32 aboutissant au voisinage immédiat de la paroi. Il peut être avantageux de prolonger la corne d'arc 32 jusqu'à la paroi, celle-ci servant alors de plus de support mécanique pour cette corne d'arc. Dans le mode de réalisation particulier représenté sur la figure 2, la paroi 36 est placée plus au fond de la chambre de coupure. La zone de refroidissement constitue 20 à 60 % environ du volume total de la chambre de coupure.

Des essais effectués avec un disjoncteur basse tension miniature ont montré que la présence de la paroi 36 selon l'invention dans la partie médiane de la chambre de coupure permettrait d'obtenir, lors d'une coupure, une pression deux fois plus faible qu'en l'absence de paroi, l'orifice d'échappement des gaz vers l'extérieur étant supprimé, soit une pression du même ordre que celle existant dans un disjoncteur du même type comportant un orifice d'échappement des gaz vers l'extérieur.

Dans le cas où la paroi est disposée plus au fond de la chambre de coupure, le gain en pression, qui est sensiblement dans le rapport des volumes, est moindre mais néanmoins appréciable (environ 20 %) et suffisant pour permettre de supprimer ou d'obturer tout orifice d'échappement des gaz vers l'extérieur. IL a par ailleurs été constaté que la présence de la paroi 36 n'avait pas d'influence négative sur le pouvoir de coupure du disjoncteur. Ainsi la paroi 36 selon l'invention permet, pour un même volume de la chambre de coupure de supprimer les manifestations extérieures de l'appareil, aucun orifice d'échappement des gaz vers l'extérieur n'étant plus nécessaire, tout en évitant des surpressions.

La paroi 36, en matière isolante, peut être moulée avec le boîtier ou être constituée par une pièce rapportée, fixée sur le boîtier par tout moyen approprié.

Il est bien évident que la présente invention s'applique aux chambres de coupure de tous les types de disjoncteurs, qu'il s'agisse de disjoncteurs basse ou moyenne tension fonctionnant dans l'air ou remplis de gaz isolant.

## Revendications

1. Chambre de coupure (38, 40) d'un disjoncteur électrique à boîtier moulé comportant un contact fixe (22) et un contact mobile (20) qui, au moment de leur séparation, forment un arc entre eux, une paroi (36) comportant des ouvertures (42), divisant la chambre en deux parties (38, 40), chambre caractérisée en ce que la surface totale des ouvertures (42) de ladite paroi est comprise entre 1 et 8 % de la surface totale de la paroi, la première partie (38) de la chambre de coupure constituant la chambre de formation d'arc et la deuxième partie (40) constituant une chambre quasi-étanche de refroidissement des gaz, sans orifice d'échappement vers l'extérieur, dont le volume est compris entre 20 et 60 % du volume total de la chambre de coupure.

2. Chambre de coupure selon la revendication 1, caractérisée en ce que la surface desdites ouvertures (42) forme 1 à 5 % de la surface totale de ladite paroi (36).

3. Chambre de coupure selon la revendication 2, caractérisée en ce que la surface destites ouvertures (42) forme 2 à 3 % de la surface totale de ladite paroi (36).

4. Chambre de coupure selon l'une quelconque des revendications 1 à 3, caractérisée en ce que lesdites ouvertures (42) sont constituées par un ou plusieurs trous.

5. Chambre de coupure selon l'une quelconque des revendications 1 à 3, caractérisée en ce que lesdites ouvertures sont constituées par une ou plusieurs fentes.

## Claims

1. An extinguishing chamber (38,40) of a molded case electrical circuit breaker comprising a stationary contact (22) and a movable contact (20) which, when they separate, form an arc between them, a wall (36) comprising openings (42), dividing the chamber into two parts (38,40), a chamber characterized in that the total surface of the openings (42) in said wall is comprised between 1 and 8 % of the total surface of the wall, the first part (38) of the extinguishing chamber forming the arc formation chamber and the second part (40) forming an almost tight gas cooling chamber, without an outlet orifice, the volume of which is comprised between 20 and 60 % of the total volume of the extinguishing chamber.

2. The extinguishing chamber according to claim 1, characterized in that the surface of said openings (42) forms 1 to 5 % of the total surface of said wall (36).

3. The extinguishing chamber according to claim 2, characterized in that the surface of said openings (42) forms 2 to 3 % of the total surface of said wall (36).

4. The extinguishing chamber according to one of the above claims, characterized in that said openings (42) are formed by one or more holes.

5. The extinguishing chamber according to one of the claims 1 to 3, characterized in that said openings are formed by one or more slits.

## Patentansprüche

1. Lichtbogenlöschkammer (38, 40) eines Leistungsschalters mit Isolierstoffgehäuse, einem feststehenden Kontakt (22) und einem beweglichen Kontakt (20), zwischen denen im Augenblick der Trennung ein Lichtbogen entsteht, und einer die Löschkammer in zwei Bereiche (38, 40) teilende und mit Öffnungen (42) versehene Trennwand (36), dadurch gekennzeichnet, daß die Öffnungen (42) der genannten Trennwand eine Fläche von 1 bis 8 % der Gesamtfläche der Trennwand einnehmen, wobei der erste Bereich (38) der Löschkammer die Schaltkammer bildet, in der sich der Lichtbogen ausbildet, und der zweite Bereich (40) eine praktisch dichte und keine nach außen führenden Öffnungen aufweisende Gasabkühlkammer darstellt, deren Volumen 20 bis 60 % des Gesamtvolumens der Löschkammer einnimmt.

2. Lichtbogenlöschkammer nach Anspruch 1, dadurch gekennzeichnet, daß die genannten Öffnungen (42) eine Fläche von 1 bis 5% der Gesamtfläche der ,genannten Trennwand (36) einnehmen.

3. Lichtbogenlöschkammer nach Anspruch 2, dadurch gekennzeichnet, daß die genannten Öffnungen (42) eine Fläche von 2 bis 3% der Gesamtfläche der genannten Trennwand (36) einnehmen.

4. Lichtbogenlöschkammer nach einem der Ansprüche 1 bis 3, dadurch gekennzeichnet, daß die genannten Öffnungen (42) durch eine oder mehrere Bohrungen gebildet werden.

5. Lichtbogenlöschkammer nach einem der Ansprüche 1 bis 3, dadurch gekennzeichnet, daß die genannten Öffnungen durch einen oder mehrere Schlitze gebildet werden.
